# FASCICULE DE BREVET EUROPEEN

(11) **EP 0 225 235 B1**
(45) Date de publication et mention de la délivrance du brevet: **06.06.1990**
(21) Numéro de dépôt: 86402427.8
(22) Date de dépôt: 29.10.1986
(51) Int. Cl.: B26D 3/16

(54) **Dispositif de tronçonnage de tubes**
Rohrschneidevorrichtung
Tube-cutting apparatus

(30) Priorité: 30.10.1985 FR 8516135
(43) Date de publication de la demande: 10.06.1987
(73) Titulaire: LHOMME SA, F-89140 Pont sur Yonne (FR)
(72) Inventeur: Languillat, Jean-Paul, F-89260 Vallières Par Thorigny S/ Oreuse (FR)
(74) Mandataire: Chambon, Gérard

(56) Documents cités:
- EP-A- 0 125 175
- DE-A- 1 778 323
- DE-A- 2 015 921
- US-A- 2 607 074

## Description

L'invention concerne un dispositif de tronçonnage de tubes comportant au moins un couteau qui coopère en fin de coupe avec une contrepartie dite contre-couteau disposée à l'intérieur du tube à tronçonner (voir par exemple EP-A 0 125 175).

Il est connu de tronçonner des tubes au moyen de couteaux qui pénètrent dans l'épaisseur du tube alors que celui-ci est entraîné en rotation.

Pour tronçonner certains tubes et plus particulièrement les tubes en matière peu rigide, tels les tubes en carton, il est nécessaire de disposer à l'intérieur du tube une contrepartie sur laquelle le couteau vient finir sa coupe.

Jusqu'à présent, la contrepartie était reliée mécaniquement par un moyen disposé à l'intérieur du tube afin d'assurer son maintien en position fixe ou permettre de le déplacer longitudinalement.

Les tronçonneuses destinées à découper des tubes unitaires en plusieurs tronçons sont en effet munies de couteaux et d'une contrepartie fixes longitudinalement, cette dernière étant aménagée sur un mandrin fixe sur lequel le tube est enfilé.

Au contraire, dans les dispositifs de tronçonnage d'un tube fabriqué en continu, telle une spiraleu- se pour tube carton par exemple, il est nécessaire que le ou les couteaux et la contrepartie suivent longitudinalement et de manière synchrone le tube en cours de fabrication, au moment de la coupe, les couteaux et la contrepartie étant ramenés en position initiale après chaque tronçonnage par un moyen passant par le mandrin de roulage de la sprialeuse.

Il est clair que la liaison mécanique de la contrepartie est un handicap et empêche notamment certaines applications.

Pour une tronçonneuse de tubes unitaires par example, l'approvisionnement en tubes se faisant jusqu'à présent nécessairement du même côté que la décharge des tronçons puisqu'un côté est interdit par la liaison de la contrepartie, ce qui empêche un approvisionnement en continu.

Dans les dispositifs de tronçonnage d'un tube fabriqué en continu, il n'est pas toujours possible de percer ou d'utiliser l'intérieur du mandrin de roulage lorsque par exemple, les diamètres sont trop petits ou lorsque l'intérieur du mandrin est déjà utilisé pour d'autres fonctions (mandrin chauffant, refroidissement, ...) ou encore lorsque ledit mandrin doit être plein pour mieux résister à certaines contraintes.

C'est pourquoi l'inventeur a cherché et trouvé un moyen qui permet de maintenir en position et/ou de déplacer la contrepartie dénommée ci-après contre-couteau, sans que celui-ci ne soit relié mécaniquement à un moyen extérieur.

Le dispositif de tronçonnage selon l'invention est remarquable en ce que le contre-couteau est relié mécaniquement à un noyau de forte susceptibilité magnétique tandis qu'un moyen d'induction magnétique comportant un bobinage est aménagé pour créer un champ magnétique à travers le tube à tronçonner, avec des lignes d'induction qui sont sensiblement longitudinales dans le noyau, de manière à pouvoir agir magnétiquement sur la position longitudinale dudit noyau et par là même sur celle du contre-couteau en fonction de la position longitudinale du couteau.

Avantageusement, le bobinage du moyen d'induction magnétique est enroulé dans une carcasse autour du tube à tronçonner.

Selon un mode de réalisation muni d'au moins un couteau à position longitudinale fixe pour le tronçonnage de tubes unitaires, le moyen d'induction magnétique présente une position longitudinale fixe et crée des lignes d'induction de formes et de positions longitudinales constantes, tandis que le noyau et le contre-couteau sont reliés entre eux par un élément rigide non magnétique qui est fixé de manière solidaire longitudinalement au noyau et au contre-couteau.

Avantageusement dans ce cas, la fixation de l'élément rigide au contre-couteau et/ou au noyau est libre en. rotation, de manière à permettre une liberté de rotation du contre-couteau relativement au noyau.

De préférence, le ou les couteaux sont positionnés d'un côté du moyen d'induction magnétique et un poussoir est prévu, de préférence du côté desdits couteaux, pour approvisionner unitairement le dispositif en tubes à tronçonner et pour faire avancer chaque tube de la longueur voulue en fonction des tronçons à obtenir, tandis que l'évacuation des tronçons coupés s'effectue du côté opposé au poussoir par rapport au moyen d'induction.

Il est clair qu'avec un tel dispositif, on bénéficie, par rapport à l'art connu, d'un côté d'entrée et d'un côté sortie, ce qui permet un approvisionnement en continu et ce qui facilite notamment le comptage, le tri des pertes, le rangement des tronçons, ...

Toutefois, l'invention concerne aussi un dispositif de tronçonnage d'un tube fabriqué en continu, le ou les couteaux étant mûs longitudinalement au moment du tronçonnage, de manière synchrone avec l'avancement du tube en cours de fabrication, tel que, par exemple, dans le dispositif connu qui est décrit dans le brevet EP-A 0 125 175 au nom du même demandeur.

Pour cette application, l'invention préconise que le moyen d'induction magnétique soit aménagé de manière à créer un champ magnétique variable en position, le déplacement du champ et par conséquent celui du noyau étant asservis au cycle de tronçonnage.

Pour ce faire, le moyen d'induction est par exemple monté sur un chariot mobile longitudinalement et dont le mouvement est asservi au cycle de tronçonnage.

Toutefois, lorsque le tube à découper présente un diamètre et/ou une épaisseur élevés, la taille, et par conséquent le poids du moyen d'induction, deviennent également importants de telle sorte que la mise en mouvement dudit moyen d'induction est difficile.

C'est pourquoi l'invention propose dans ce cas un mode de réalisation remarquable en ce que le moyen d'induction présente une position longitudinale fixe et en ce qu'un élément tubulaire en matériau à forte susceptibilité magnétique est monté mobile longitudinalement autour du tube à tronçonner, ledit élément tubulaire présentant une partie à faible susceptibilité magnétique, de longueur de préférence au plus égale à celle du noyau, tandis que le mouvement de l'élément tubulaire est asservi au cycle de tronçonnage de telle sorte que le déplacement dudit élément tubulaire dans le champ magnétique du moyen d'induction entraîne le déplacement du noyau qui canalise les lignes d'induction traversant la partie à forte susceptibilité magnétique de l'élément tubulaire.

Dans le cas d'un chariot ou d'un élément tubulaire mobile, le noyau et le contre-couteau peuvent être reliés entre eux par un élément rigide non magnétique qui est fixé de manière solidaire longitudinalement au noyau et au contre-couteau, tandis que le chariot, ou respectivement l'élément tubulaire, est asservi au mouvement du tube, de manière telle que le noyau et donc le contre-couteau suivent de manière synchrone le mouvement du tube et du couteau pendant au moins l'action de ce dernier, un asservissement étant prévu pour ramener le chariot, ou respectivement l'élément tubulaire, et donc le contre-couteau, en position initiale après chaque tronçonnage pour un nouveau cycle de tronçonnage.

Cependant, il est possible aussi que le noyau et le contre-couteau soient reliés de manière telle que le contre-couteau puisse s'écarter librement d'une certaine longeur du noyau tandis que le chariot, ou respectivement l'élément tubulaire, est asservi au cycle de tronçonnage de manière telle que le noyau avance rapidement d'une certaine longeur avant l'action des couteaux en se rapprochant du contre-couteau dont le diamètre extérieur est de préférence sensiblement égal au diamètre intérieur du tube de telle sorte que ledit contre-couteau puisse être entraîné librement par le tube lui-même en s'écartant du noyau pendant le tronçonnage, un asservissement étant prévu pour ramener le chariot, ou respectivement l'élément tubulaire et donc le contre-couteau, en position initiale après chaque tronçonnage pour un nouveau cycle de tronçonnage.

Dans ce dernier cas, le noyau et le contre-couteau sont par exemple reliés entre eux par un câble de telle sorte que l'avancement du noyau crée un mou dans ledit câble permettant une liberté d'avancement du contre-couteau et qu'un retour en arrière du noyau crée une tension du câble permettant de ramener ledit contre-couteau.

Selon une variante, le câble est remplacé par une tringle rigide de liaison qui coulisse librement dans le noyau de telle sorte que l'avancement du noyau s'effectue par coulissement sans agir sur le contre-couteau tandis qu'une butée est prévue en amont du noyau de manière qu'un retour en arrière du noyau ramène le contre-couteau en tirant la tringle de liaison par l'intermédiaire de ladite butée.

L'invention sera bien comprise et d'autres particularités apparaîtront à la lecture de la description qui va suivre et qui se réfère aux dessins annexés dans lesquels:
- la figure 1 est une élévation représentant schématiquement un mode de réalisation pour tronçonneuse de tubes unitaires,
- la figure 2 est une vue partielle de dessus de la figure 1,
- la figure 3 est une vue en bout (côté bobinage) de la figure 1,
- .Ia figure 4 montre schématiquement en élévation un premier mode de réalisation, pour tronçonnage d'un tube carton fabriqué en continu,
- la figure 5 montre schématiquement en élévation un second mode de réalisation, pour tronçonnage d'un tube carton fabriqué en continu.

Les figures 1 à 3 montrent un bâti 1 qui supporte, de manière fixe, une carcasse 2 renfermant un bobinage 3 en fil de cuivre, disposé de manière à entourer le tube 4 à tronçonner.

Le tube 4 est représenté ici coupé longitudinalement (de même que la carcasse 2) pour faire apparaître l'intérieur.

Le tube 4 peut être entraîne en rotation au moyen de rouleaux d'entraînement 5a, 5b (figure 1 et 2) eux- mêmes actionnés par un moteur 6 et l'intermédiaire d'un jeu d'engrenages 7 (figure 1).

Le tube 4 est en outre maintenu et centré par des galets 8a à 8d aménagés sur la carcasse 2 (8a et 8d sont visibles sur les figures 1 et 2, 8a à 8c sont visibles sur la figure 3 tandis que deux autres galets non visibles correspondant aux galets 8b et 8c sont prévus de l'autre côté de la carcasse 2).

La forme des galets, comme le montre les dessins, est prévue pour permettre à la fois un déplacement longitudinal et une rotation du tube 4.

Dans le tube 4, est disposé un noyau 9 de bonne susceptibilité magnétique tel que du fer doux relié mécaniquement à un contre-couteau 10 par l'intermédiaire d'une pièce de liaison 11 en matériau non magnétique (par exemple en aluminium). Les liaisons mécaniques entre le noyau 9 et la pièce 11 et entre cette dernière et le contre-couteau 10 sont telles qu'elles assurent d'une part, une libre rotation de ces trois éléments les uns par rapport aux autres (au moyen de pièces de roulement) mais, d'autre part, une solidarité longitudinale de sorte que le contre-couteau 10 peut être actionné en rotation avec le tube 4 sans entraîner le noyau 9.

Au-dessus du tube 4, du côté opposé aux rouleaux 5a, 5b est aménagé de manière fixe longitudinalement, un couteau 12 (figures 1 et 2) sous forme d'un disque.

Comme le montre plus particulièrement le détail de la figure 1, le couteau 12 est monté pivotant pour pouvoir venir pénétrer dans l'épaisseur du tube 4.

Du côté opposé à la carcasse 2, est en outre aménagé un poussoir 13, monté libre en rotation, à l'extrémité d'une tige d'actionnement 14, guidée dans le chassis 1.

Dans le mode de réalisation décrit à propos des figures 1 à 3, chaque tube est approvisionné par le poussoir 13, tandis que la tige 14 est actionnée dans le sens de la flèche F₁ (figure 1) de manière à positionner convenablement ledit tube par rapport au couteau 12.

Il est ainsi possible de faire un ou plusieurs tronçons en actionnant le couteau 12 après mise en rotation du tube. Chaque tronçon est ensuite évacué par le poussoir 13 du côté opposé à ce dernier par rapport à la carcasse 2.

Le noyau de fer 9 est maintenu en position grâce au champ magnétique crée par le bobinage 3 parcouru par un courant électrique de telle sorte que le contre-couteau 10 reste en bonne position par rapport au couteau 12.

Il est clair bien sûr, qu'il est possible d'avoir plusieurs couteaux 12, de manière à faire des bagues par exemple.

De même, le ou les couteaux et le contre-couteau pourraient être disposés de l'autre côté de la carcasse 2.

Ce dispositif est particulièrement intéressant puisque d'un côté de la carcasse on approvisionne les tubes, tandis que de l'autre côté, on récupère les tronçons obtenus.

Les figures 4 et 5 montrent deux modes de réalisation plus particulièrement destinés aux dispositifs de tronçonnage prévus en bout des spiraleuses de fabrication en continu de tubes carton et d'une manière plus générale, pour les machines dans lesquelles le tube en fabrication ou unitaire est mû longitudinalement au moment de la coupe.

Dans ce cas, le ou les couteaux sont également mûs longitudinalement pour suivre pendant la coupe le tube à tronçonner. Il est donc nécessaire alors, que le contre-couteau suive le mouvement du tube.

A cet effet, le mode de réalisation de la figure 4 présente, comme sur la figure 1, une carcasse 2, munie d'un bobinage 3, tandis qu'un noyau de fer doux 9' est relié mécaniquement à un contre-couteau 10' au moyen ici d'une tringle non magnétique 11' éventuellement libre en rotation sur le noyau 9' et/ou sur le contre-couteau 10'.

Ce dispositif comporte également des couteaux 12' (ici on en a représenté deux), eventuellement une entrée schématisée en 15, de mise en rotation de rouleaux d'entraînement, tel que 5'a avec en plus ici, des galets presseurs 16.

Dans ce dispositif, les couteaux 12' sont entraînés de manière synchrone avec l'avancement du tube 4 dans le sens de la flèche F₂.

Pour permettre au contre-couteau 10' de suivre également le tube 4, la carcasse 2 est fixée ici sur un chariot mobile 17 qui est guidé sur des glissières 18 d'un chassis fixe.

Le chariot 17 est entraîné par un système bielle manivelle 19, de manière synchrone avec l'avancement du tube 4 (par un asservissement non représenté).

Il est parfaitement clair que la tringle 11' permet d'assujettir longitudinalement le noyau 9' et le contre-couteau 10' de telle sorte que ce dernier peut suivre le tube 4 et les couteaux 12' dans leur mouvement de translation longitudinale puisque le chariot 17 transporte le bobinage 3 dont le champ magnétique impose au noyau 9' de suivre le mouvement dudit bobinage.

Des moyens sont évidemment prévus pour ramener le chariot 17 et les couteaux 12' en position initiale pour un nouveau cycle de tronçonnage, ledit chariot ayant un mouvement de va et vient selon la flèche double Fs de la figure 4.

Dans le mode de réalisation qui vient d'être décrit, le tube est actionné en rotation au cours de sa fabrication par spiralage de telle sorte que les moyens 15 et 5'a ne sont pas obligatoires.

La figure 5 montre un autre mode de réalisation particulièrement intéressant et original puisqu'il permet. d'avoir un moyen d'induction (carcasse-bobinage) fixe tout en permettant un mouvement du noyau.

On retrouve ici la carcasse 2, le bobinage 3, le tube 4, une platine de coupe à un ou plusieurs couteaux schématisés en 12", un noyau de fer doux 9" et un contre-couteau 10" relié ici audit noyau par une tringle 11 ".

Le noyau 9" présente toutefois ici une dimension longitudinale inférieure à celle des modes de réalisation précédents, tandis que la tringle 11" traverse le noyau 9" et présente à son extrémité libre une butée 20.

Dans ce mode de réalisation, un tube 21 en matériau de bonne susceptibilité magnétique (fer doux, acier...) est monté coaxialement autour du tube 4 à tronçonner.

Le tube 21 présente dans sa partie centrale, une bague 22 en matériau de très faible susceptibilité magnétique (en cuivre par exemple) tandis que ledit tube est monté sur un chariot 23 monté mobile longitudinalement et actionné par exemple par un vérin 24 de manière à suivre le mouvement du tube 4 selon la flèche F₄. Le chariot 23 aura aussi un mouvement de va et vient selon la flèche double Fₛ de la façon décrite ci-après.

Par rapport à la figure 4, on constate que la carcasse 2 et le bobinage 3 sont fixes et qu'il est donc possible d'utiliser des moyens lourds pour des tubes de grands diamètres par exemple.

Lorsque le tube 21 est mû par le chariot 23, les lignes d'induction traversent la partie magnétique dudit tube et sont canalisées par le noyau 9", lesdites lignes contournant la bague 22.

De la sorte, le noyau 9" suit le déplacement du tube 21.

Dans le mode de réalisation montré sur la figure 5, la tringle 11'" coulisse dans le noyau 9" de telle sorte que le contre-couteau 10" n'est pas influencé par le mouvement du noyau 9" dans le sens de la flèche F₄. Par contre, il est clair qu'un retour dans l'autre sens permettra au noyau 9" de tirer sur le contre-couteau 10" grâce à la butée 20 de la tringle 11 ".

Cette disposition s'applique notamment au dispositif décrit dans le brevet Européen 0 125 175 déjà cité, dans lequel le contre-couteau est entraîné pendant la coupe par le tube lui-même, puis ramené en sens inverse pour un nouveau cycle. Dans ce cas, il suffit que le tube 21 subisse un mouvement rapide vers le contre-couteau 10" en se rapprochant de celui-ci, ledit contre-couteau 10" continuant son mouvement en étant simplement entraîné par le tube 4 (les diamètres étant étudiés en conséquence), tandis qu'un asservissement est prévu pour ramener brusquement le chariot 23 en position initiale après chaque tronçonnage.

On obtiendrait toutefois le même résultat en remplaçant la tringle 11" par un simple câble.

Il est clair que la pièce de liaison 11 et la tringle 11' des modes de réalisation des figures respectivement 1 et 4, sont interchangeables.

De même, la tringle 11' de la figure 4 peut être remplacée par un câble ou une tringle coulissante du type de la tringle 11" de la figure 5, le chariot 17 ayant un mouvement du type de celui décrit à propos du chariot 23 de la figure 5.

Enfin, dans le mode de réalisation décrit à la figure 5, il est bien sûr possible d'avoir un mouvement du tube 21 synchrone de celui du tube 4, la liaison entre le noyau 9" et le contre-couteau 10" étant rigide longitudinalement au moyen d'une pièce du type de celle de la figure 1 ou d'une tringle du type de celle de la figure 4.

L'invention concerne principalement, mais non exclusivement, les tubes en carton.

En outre, les tubes peuvent présenter une section circulaire ou polygonale, dans ce dernier cas, les moyens de mise en rotation prévus à la figure 1 peuvent par exemple être remplacés par un poussoir monté rotatif.

## Revendications

1. Dispositif de tronçonnage de tubes comportant au moins un couteau (12, 12', 12") qui coopère en fin de coupe avec une contrepartie dénommée ci-après contre-couteau (10, 10', 10") disposé à l'intérieur du tube (4) à tronçonner, caractérisé en ce que le contre-couteau (10, 10', 10") est relié mécaniquement à un noyau (9, 9', 9") de forte susceptibilité magnétique tandis qu'un moyen d'induction magnétique comportant un bobinage (3) est aménagé pour créer un champ magnétique à travers le tube (4) à tronçonner, avec des lignes d'induction qui sont sensiblement longitudinales dans le noyau (9, 9', 9"), de manière à pouvoir agir magnétiquement sur la position longitudinale dudit noyau et par là même sur celle du contre-couteau (10, 10', 10") en fonction de la position longitudinale du couteau.

2. Dispositif selon la revendication 1, caractérisé en ce que le bobinage (3) du moyen d'induction magnétique est enroulé dans une carcasse (2) autour du tube à tronçonner.

3. Dispositif selon l'une des revendications 1 et 2, muni d'au moins un couteau (12) à position longitudinale fixe pour tronçonnage de tubes unitaires, caractérisé en ce que le moyen d'induction magnétique présente une position longitudinale fixe et crée des lignes d'induction de formes et de positions longitudinales constantes, tandis que le noyau (9) et le contre-couteau (10) sont reliés entre eux par un élément rigide (11,11') non magnétique qui est fixé de manière solidaire longitudinalement au noyau (9) et au contre-couteau (10).

4. Dispositif selon la revendication 3, caractérisé en ce que la fixation de l'élément rigide (11,11') au contre-couteau (10) et/ou au noyau (9) est libre en rotation, de manière à permettre une liberté de rotation du contre-couteau relativement au noyau.

5. Dispositif selon l'une des revendications 3 et 4, caractérisé en ce que le ou les couteaux (12) sont positionnés d'un côté du moyen d'induction magnétique (2, 3) et qu'un poussoir (13) est prévu, de préférence du côté desdits couteaux, pour approvisionner unitairement le dispositif en tubes à tronçonner et pour faire avancer chaque tube de la longueur voulue en fonction des tronçons à obtenir, tandis que l'évacuation des tronçons coupés s'effectue du côté opposé au poussoir par rapport au moyen d'induction.

6. Dispositif selon l'une des revendications 1 et 2 pour tronçonnage d'un tube fabriqué en continu, le ou les couteaux (12', 12") étant mûs longitudinalement au moment du tronçonnage, de manière synchrone avec l'avancement du tube en cours de fabrication, caractérisé en ce que le moyen d'induction magnétique est aménagé de manière à créer un champ magnétique variable en position, le déplacement du champ et par conséquent celui du noyau (9', 9") étant asservis au cycle de tronçonnage.

7. Dispositif selon la revendication 6, caractérisé en ce que le moyen d'induction est monté sur un chariot (17) mobile longitudinalement dont le mouvement est asservi au cycle de tronçonnage.

8. Dispositif selon la revendication 6, caractérisé en ce que le moyen d'induction présente une position longitudinale fixe et en ce qu'un élément tubulaire (21) en matériau à forte susceptibilité magnétique est monté mobile longitudinalement autour du tube (4) à tronçonner, ledit élément tubulaire présentant une partie (22) à faible susceptibilité magnétique, de longueur de préférence au plus égale à celle du noyau (9"), tandis que le mouvement de l'élément tubulaire (21) est asservi au cycle de tronçonnage de telle sorte que le déplacement dudit élément tubulaire dans le champ magnétique du moyen d'induction entraîne le déplacement du noyau (9") qui canalise les lignes d'induction traversant la partie à forte susceptibilité magnétique de l'élément tubulaire.

9. Dispositif selon l'une des revendications 7 et 8, caractérisé en ce que le noyau (9', 9") et le contre-couteau (10', 10") sont reliés entre eux par un élément rigide (11,11') non magnétique qui est fixé de manière solidaire longitudinalement au noyau et au contre-couteau, tandis que le chariot (17), ou respectivement l'élément tubulaire (21), est asservi au mouvement du tube de manière telle que le noyau et donc le contre-couteau suivent de manière synchrone le mouvement du tube et du couteau pendant au moins l'action de ce dernier, un asservissement étant prévu pour ramener le chariot, ou respectivement l'élément tubulaire, et donc le contre-couteau, en position initiale après chaque tronçonnage pour un nouveau cycle de tronçonnage.

10. Dispositif selon l'une des revendications 7 et 8, caractérisé en ce que le noyau (9', 9") et le contre-couteau (10', 10") sont reliés de manière telle que le contre-couteau puisse s'écarter librement d'une certaine longueur du noyau tandis que le chariot (17), ou respectivement l'élément tubulaire (21), est asservi au cycle de tronçonnage de manière telle que le noyau avance rapidement d'une certaine longueur avant l'action des couteaux en se rapprochant du contre-couteau dont le diamètre extérieur est de préférence sensiblement égal au diamètre intérieur du tube de telle sorte que ledit contre-couteau puisse être entraîné librement par le tube lui-même en s'écartant du noyau pendant le tronçonnage, un asservissement étant prévu pour ramener le chariot, ou respectivement l'élément tubulaire et donc le contre-couteau, en position initiale après chaque tronçonnage pour un nouveau cycle de tronçonnage.

11. Dispositif selon la revendication 10, caractérisé en ce que le noyau (9', 9") et le contre-couteau (10', 10") sont reliés entre eux par un câble de telle sorte que l'avancement du noyau crée un mou dans ledit câble permettant une liberté d'avancement du contre-couteau et qu'un retour en arrière du noyau crée une tension du câble permettant de ramener ledit contre-couteau.

12. Dispositif selon la revendication 10, caractérisé en ce que le noyau (9', 9") et le contre-couteau (10', 10") sont reliés entre eux par une tringle rigide (11 ") de liaison qui coulisse librement dans le noyau de telle sorte que l'avancement du noyau s'effectue par coulissement sans agir sur le contre-couteau tandis qu'une butée (20) est prévue en amont du noyau de manière qu'un retour en arrière du noyau ramène le contre couteau en tirant la tringle (11 ") de liaison par l'intermédiaire de ladite butée (20).

## Claims

1. Device for cutting tubes comprising a least one knife (12, 12', 12") which co-operates at the end of cutting with a counter part referred to hereinafter as a counter knife (10, 10_{'}, 10") disposed inside the tube (4) to be cut, characterised in that the counter knife (10, 10', 10") is connected mechanically to a core (9, 9', 9") with high magnetic susceptibility while a magnetic induction means comprising a winding (3) is arranged to create a magnetic field through the tube (4) to be cut with induction lines which are substantially longitudinal in the core (9, 9', 9") so as to be able to act magnetically on the longitudinal position of said core and thence on the position of the counter knife (10, 10', 10") according to the longitudinal position of the knife.

2. Device as in claim 1, characterised in that the winding (3) of the magnetic induction means is wound in a casing (2) around the tube to be cut.

3. Device as in one of claims 1 and 2, provided with at least one knife (12) with a fixed longitudinal position for cutting unit tubes, characterised in that the magnetic induction means has a fixed longitudinal position and creates induction lines with constant forms and longitudinal positions while the core (9) and the counter knife (10) are connected together by a non-magnetic rigid element (11, 11') which is locked longitudinally to the core (9) and to the counter knife (10).

4. Device as in claim 3, characterised in that the fixture of the rigid element (11, 11') to the counter knife (10) and/or to the core (9) is free to rotate so as to permit freedom of rotation of the counter knife relative to the core.

5. Device as in one of claims 3 and 4, characterised in the knife or knives (12) are positioned on one side of the magnetic induction means (2, 3) and in that a pusher (13) is provided, preferably on the side of said knives, to supply the device unitarily with tubes to be cut and to advance each tube by the required length according to the sections to be obtained while the cut sections are discharged on the opposite side to the pusher in relation to the induction means.

6. Device as in one of claims 1 and 2 for cutting a continuously manufactured tube, the knife or knives (12_{'}, 12") being moved longitudinally at the moment of cutting in synchronisation with the advance of the tube being manufactured, characterised in that the magnetic induction means is arranged so as to create a magnetic field of variable position, the movement of the field and consequently that of the core (9', 9") being controlled by the cutting cycle.

7. Device as in claim 6, characterised in that the induction means is mounted on a carrier (17) which can be moved longitudinally and the movement of which is controlled by the cutting cycle.

8. Device as in claim 6, characterised in that the induction means has a fixed longitudinal position and in that a tubular element (21) made of material with high magnetic susceptibility is mounted so that it can move longitudinally around the tube (4) to be cut, said tubular element having a part (22) with low magnetic susceptibility with a length preferably at most equal to that of the core (9"), while the movement of the tubular element (21) is controlled by the cutting cycle so that the movement of said tubular element in the magnetic field of the induction means leads to movement of the core (9") which channels the induction lines passing through the part of the tubular element with high magnetic susceptibility.

9. Device as in one of claims 7 and 8, characterised in that the core (9_{'}, 9_{"}) and the counter knife (10', 10") are connected together by a non-magnetic rigid element (11,11') which is locked longitudinally to the core and to the counter knife, while the carrier (17) or the tubular element (21) respectively is controlled by the movement of the tube so that the core and thus the counter knife synchronously follow the movement of the tube and of the knife at least during the operation of the latter, a control being provided to return the carrier or the tubular element respectively, and thus the counter knife, to the initial position after each cut for a new cutting cycle.

10. Device as in one of claims 7 and 8, characterised in that the core (9', 9") and the counter knife (10', 10") are connected so that the counter knife is free to move away from the core a certain distance while the carrier (17) or the tubular element (21) respectively is controlled by the cutting cycle so that the core advances rapidly a certain distance before the operation of the knives, moving towards the counter knife the outside diameter of which is preferably substantially equal to the inside diameter of the tube so that said counter knife can be entrained freely by the tube itself while moving away from the core during cutting, a control being provided to return the carrier or the tubular element respectively, and thus the counter knife, to the initial position after each cut for a new cutting cycle.

11. Device according to claim 10, characterised in that the core (9', 9") and the counter knife (10', 10") are connected together by a cable so that the advance of the core creates slack in said cable giving the counter knife freedom to advance and in that a return movement of the core creates a tension in the cable so that said counter knife can be returned.

12. Device as in claim 10, characterised in that the core (9', 9") and the counter knife (10', 10") are connected together by a rigid link (11") which slides freely in the core so that the core is advanced by sliding without acting on the counter knife while a stop (20) is provided upstream of the core so that a return movement of the core returns the counter knife by pulling the link (11") through the intermediary of said stop (20).

## Patentansprüche

1. Rohrschneidevorrichtung mit mindestens einem Messer (12, 12', 12"), das am Ende des Schnittes mit einem im folgenden Gegenmesser (10, 10', 10") genannten Gegenteil zusammenwirkt, welches im Inneren des zu schneidenden Rohres (4) angeordnet ist, dadurch gekennzeichnet, daß das Gegenmesser (10, 10', 10") mechanisch mit einem Magnetkern (9, 9', 9") mit hoher magnetischer Suszeptibilität verbunden ist, während ein magnetisches Induktionsmittel, das eine Wicklung (3) aufweist, zur Erzeugung eines magnetischen Feldes quer durch das zu schneidende Rohr (4) mit Induktionslinien, die im wesentlichen in Längsrichtung im Magnetkern (9, 9', 9") verlaufen, vorgesehen ist, derart, daß eine magnetische Einwirkung auf die Position besagten Magnetkerns und dadurch ebenso auf die Position des Gegenmessers (10, 10', 10") in Längsrichtung in Abhängigkeit von der Position des Messers in Längsrichtung ermöglicht ist.

2. Rohrschneidevorrichtung nach Anspruch 1, dadurch gekennzeichnet, daß die Wicklung (3) des magnetischen Induktionsmittels in einem um das zu schneidende Rohr angeordneten Gehäuse (2) aufgewickelt ist.

3. Rohrschneidevorrichtung nach einem der Ansprüche 1 oder 2, die mit mindestens einem Messer (12) versehen ist, das eine in Bezug auf die Längsrichtung feste Position aufweist zum Schneiden von Einzelrohren, dadurch gekennzeichnet, daß die magnetischen Induktionsmittel eine in Längsrichtung feste Position besitzen und Induktionslinien in konstanten Formen und Lagen in Längsrichtung erzeugen, während der Magnetkern (9) und das Gegenmesser (10) über ein starres, nichtmagnetisches Element (11, 11') miteinander verbunden sind, das in Bezug auf die Längsrichtung kraftschlüssig am Magnetkern (9) und am Gegenmesser (10) befestigt ist.

4. Rohrschneidevorrichtung nach Anspruch 3, dadurch gekennzeichnet, daß die Befestigung des starren Elements (11, 11') am Gegenmesser (10) und/oder am Kern (9) in Bezug auf Rotation frei ist, derart, daß sie eine freie Drehbarkeit des Gegenmessers in Bezug auf den Magnetkern ermöglicht.

5. Rohrschneidevorrichtung nach einem der Ansprüche 3 oder 4, dadurch gekennzeichnet, daß das oder die Gegenmesser (10) an einer Seite durch das magnetische Induktionsmittel (2, 3) positioniert sind und daß ein Stößel (13) vorzugsweise an der Seite besagter Messer vorgesehen ist zur stückweisen Belieferung der Vorrichtung mit zu schneidenden Rohren und zum Vorschub jedes Rohres um die gewünschte Länge in Abhängigkeit von den herzustellenden Rohrabschnitten, während die Abführung der geschnittenen Rohrabschnitte an der in Bezug auf das Induktionsmittel gegenüberliegenden Seite zum Stößel bewirkt wird.

6. Rohrschneidevorrichtung nach einem der Ansprüche 1 oder 2 zum Schneiden eines fortlaufend hergestellten Rohres, wobei das oder die Messer (12', 12") im Augenblick des Schneidens in Längsrichtung synchron mit dem Vorschub des Rohres während seiner Herstellung bewegt werden, dadurch gekennzeichnet, daß das magnetische Induktionsmittel so ausgebildet ist, daß es ein in seiner Lage variables Magnetfeld erzeugt, wobei die Verschiebung des Magnetfeldes und demzufolge die Verschiebung des Magnetkemes (9', 9") durch den Schneidzyklus bestimmt ist.

7. Rohrschneidevorrichtung nach Anspruch 6, dadurch gekennzeichnet, daß das Induktionsmittel auf einem in Längsrichtung bewegbaren Wagen (17) angeordnet ist, dessen Bewegung durch den Schneidzyklus bestimmt ist.

8. Rohrschneidevorrichtung nach Anspruch 6, dadurch gekennzeichnet, daß das Induktionsmittel eine feste Position in Bezug auf die Längsrichtung besitzt und daß ein rohrförmiges Element (21) aus einem Material mit hoher magnetischer Suszeptibilität in Längsrichtung bewegbar um das zu schneidende Rohr (7) angeordnet ist, wobei besagtes rohrförmiges Element einen Teil (22) mit niedriger magnetischer Suszeptibilität aufweist, dessen Länge vorzugsweise höchstens gleich der Länge des Magnetkernes (9") ist, während die Bewegung des rohrförmigen Elementes (21) vom Schneidzyklus bestimmt ist, derart, daß die Verschiebung besagten rohrförmigen Elements im Magnetfeld des Induktionsmittels die Verschiebung des Magnetkerns (9") bewirkt, der die Induktionslinien ausrichtet, welche den Teil mit hoher magnetischer Suszeptibilität des rohrförmigen Elementes durchsetzen.

9. Rohrschneidevorrichtung nach einem der Ansprüche 7 oder 8, dadurch gekennzeichnet, daß der Magnetkern (9', 9") und das Gegenmesser (10', 10") über ein starres nichtmagnetisches Element (11, 11') miteinander verbunden sind, das in Längsrichtung kraftschlüssig am Kern und am Gegenmesser befestigt ist, während der Wagen (17) bzw. das rohrförmige Element (21) der Bewegung des Rohres derart unterworfen sind, daß der Magnetkern und folglich das Gegenmesser der Bewegung des Rohres und des Messers mindestens während der Aktion des letzteren synchron folgen, wobei ein Steuerkreis zur Rückführung des Wagens bzw. des rohrförmigen Elements und folglich des Gegenmessers in die Ausgangsposition nach jedem Schneidvorgang vorgesehen ist zur Ermöglichung eines neuen Schneidzyklus.

10. Rohrschneidevorrichtung nach einem der Ansprüche 7 oder 8, dadurch gekennzeichnet, daß der Magnetkern (9', 9") und das Gegenmesser (10', 10") derart miteinander verbunden sind, daß das Gegenmesser sich um eine gewisse Länge frei vom Magnetkern entfernen kann, während der Wagen (17) bzw. das rohrförmige Element (21) dem Schneidzyklus derart unterworfen sind, daß der Magnetkern vor der Aktion des Messers schnell um eine gewisse Länge vorrückt, indem er sich dem Gegenmesser nähert, dessen Außendurchmesser vorzugsweise im wesentlichen gleich dem Innendurchmesser des Rohres ist, derart, daß besagtes Gegenmesser in Bezug auf das Rohr selbst frei bewegbar ist und sich während des Schneidens vom Magnetkern entfemt, wobei ein Steuerkreis zur Rückführung des Wagens bzw. des rohrförmigen Elements und damit des Gegenmessers in die Ausgangsposition nach jedem Schneidvorgang vorgesehen ist zur Ermöglichung eines neuen Schneidzyklus.

11. Rohrschneidevorrichtung nach Anspruch 10, dadurch gekennzeichnet, daß der Magnetkern (9', 9") und das Gegenmesser (10', 10") über ein Kabel miteinander verbunden sind, derart, daß die Vorwärtsbewegung des Magnetkems ein Lockerwerden besagten Kabels erzeugt, welches die Vorwärtsbewegung des Gegenmessers freigibt und daß eine Rückwärtsbewegung des Magnetkerns ein Anspannen des Kabels erzeugt, welches die Rückführung besagten Gegenmessers bewirkt.

12. Rohrschneidevorrichtung nach Anspruch 10, dadurch gekennzeichnet, daß der Magnetkern (9', 9") und das Gegenmesser (10', 10") über eine starre Koppelstange (11") miteinander verbunden sind, die frei gleitend im Magnetkern geführt ist, derart, daß die Vorwärtsbewegung des Magnetkerns gleitend ohne Einwirkung auf das Gegenmesser stattfindet, während oberhalb des Magnetkerns an der Koppelstange ein Anschlag (21) vorgesehen ist, derart, daß eine Rückwärtsbewegung des Magnetkerns das Gegenmesser zurückführt durch Zug an der Koppelstange (11") unter Zwischenschaltung des besagten Anschlags (20).
